# EUROPÄISCHE PATENTSCHRIFT

(11) **EP 3 974 591 B1**
(45) Veröffentlichungstag und Bekanntmachung des Hinweises auf die Patenterteilung: **18.12.2024**
(21) Anmeldenummer: 21199391.0
(22) Anmeldetag: 28.09.2021
(51) Int. Cl.: E03F 5/042, E03F 5/04

(54) **ABLAUFSICHERUNGSVORRICHTUNG**
DRAINAGE SECURING DEVICE
DISPOSITIF DE SÉCURISATION DE FONCTIONNEMENT

(30) Priorität: 29.09.2020 DE 102020125378
(43) Veröffentlichungstag der Anmeldung: 30.03.2022
(73) Patentinhaber: Scherzer Umwelttechnik GmbH, 45307 Essen (DE)
(72) Erfinder: PRAMSCHÜFER, Alexander, 45133 Essen (DE)
(74) Vertreter: Bals & Vogel Patentanwälte PartGmbB

(56) Entgegenhaltungen:
- EP-A1- 0 544 119
- DE-C1- 3 341 899
- DE-U1- 8 907 817
- KR-A- 20080 111 668

## Beschreibung

Die Erfindung betrifft eine Ablaufsicherungsvorrichtung für mindestens einen Ablauf, insbesondere einen Bodeneinlauf, einen Hofablauf oder einen Straßenablauf, nach dem unabhängigen Vorrichtungsanspruch und ein System mit einer entsprechenden Ablaufsicherungsvorrichtung und einem Werkzeug zum Betätigen der Ablaufsicherungsvorrichtung nach dem unabhängigen Systemanspruch.

Ablaufsicherungsvorrichtungen sind grundsätzlich bekannt. Eine beispielhafte Ablaufsicherungsvorrichtung ist aus der Druckschrift DE 33 41 899 C1 bekannt, eine andere ist aus de Druckschrift KR 2008 0111668 A bekannt.

Die Ablaufsicherungsvorrichtungen werden überall dort eingesetzt, wo mit wassergefährdenden Stoffen umgegangen wird oder es zum ungewollten Ausdringen von Abwasser aus der Kanalisation kommen kann. Die Ablaufsicherungsvorrichtungen dienen dabei zur Rückhaltung oder für ein reguliertes Steuern von Ablaufströmen. Die bekannten Ablaufsicherungsvorrichtungen werden einzeln zumeist mithilfe eine Werkzeuges betätigt, welches durch ein Ablaufgitter von außen an den Ablaufsicherungsvorrichtungen angesetzt wird, um ein Verschlusselement zwischen einer Schließposition und einer Freigabeposition zu verschwenken. Um sicherzustellen, dass das Verschlusselement über die Schließposition hinaus nicht überschlägt, wird zumeist ein Anschlag unzugänglich von außen, unten an einem Boden eines Ablaufgehäuses befestigt. Dabei hat sich jedoch als Nachteil herausgestellt, dass solche Anschläge schwer zu befestigen sind. Oft können solche Anschläge nicht nachträglich eingebaut werden oder ersetzt werden, wenn z. B. ein Anschlag abgerochen wird. Wenn das Verschlusselement unkontrolliert und ungebremst zwischen der Schließposition und der Freigabeposition bewegt werden kann, kann dies sogar die Sicherheit der Umgebung und der nahe kommenden Personen gefährden.

Aufgabe der vorliegenden Erfindung liegt somit darin, eine verbesserte Ablaufsicherungsvorrichtung bereitzustellen, bei der zumindest einer von den oben genannten Nachteilen mindestens zum Teil überwunden werden kann. Insbesondere ist es Aufgabe der vorliegenden Erfindung, eine verbesserte Ablaufsicherungsvorrichtung bereitzustellen, die einfach und kostengünstig aufgebaut ist, die einfach installiert und gewartet werden kann und die sich einfach, bequem und leicht bedienen lässt. Weiterhin ist es eine optionale Aufgabe der vorliegenden Erfindung, eine verbesserte Ablaufsicherungsvorrichtung bereitzustellen, die zuverlässig im Betrieb ist, die es erlaubt, das Verschlusselement kontrolliert und ohne Überschlagen zwischen der Schließposition und der Freigabeposition zu bewegen und die die Sicherheit der Umgebung und der Personen gewährleistet. Darüber hinaus ist Aufgabe der vorliegenden Erfindung, ein verbessertes System mit einer entsprechenden Ablaufsicherungsvorrichtung und einem korrespondierenden Werkzeug bereitzustellen.

Die erfindungsgemäße Aufgabe wird gelöst durch eine Ablaufsicherungsvorrichtung für mindestens einen Ablauf, insbesondere einen Bodeneinlauf, einen Hofablauf oder einen Straßenablauf, mit den Merkmalen des unabhängigen Vorrichtungsanspruches, insbesondere aus dem kennzeichnenden Teil des Vorrichtungsanspruches, und durch ein System mit einer entsprechenden Ablaufsicherungsvorrichtung und einem korrespondierenden Werkzeug mit den Merkmalen des unabhängigen Systemanspruches.

Die vorliegende Erfindung sieht gemäß dem ersten Aspekt vor: eine Ablaufsicherungsvorrichtung für mindestens einen Ablauf, insbesondere einen Bodeneinlauf, einen Hofablauf oder einen Straßenablauf, aufweisend: ein Verschlusselement zum Verschließen und zum Öffnen des Ablaufes und ein Ablaufgehäuse zum drehbaren Abstützen des Verschlusselementes am Ablauf, wobei das Ablaufgehäuse eine komplementäre Ablauföffnung für den Ablauf aufweist, und wobei das Verschlusselement zwischen zwei Positionen drehbar bewegbar ist:
- einer Schließposition, in welcher die Ablauföffnung durch das Verschlusselement verschlossen ist, und
- einer Freigabeposition, in welcher die Ablauföffnung durch das Verschlusselement geöffnet ist.

Hierzu ist es erfindungsgemäß vorgesehen, dass das Verschlusselement auf einer ersten Oberfläche, die in der Schließposition des Verschlusselementes zum Ablauf ausgerichtet ist, einen abgewinkelten Anschlag aufweist, um beim Überführen des Verschlusselementes aus der Freigabeposition in die Schließposition das Verschlusselement in der Schließposition gegen ein Überschlagen über die Schließposition hinaus abzusichern, wobei der Anschlag materialeinheitlich, monolithisch und/oder einstückig mit dem Verschlusselement ausgeführt ist. Wie erwähnt, der Anschlag ist als ein Winkel ausgeführt.

Bei einer Bewegung des Verschlusselementes aus der Freigabeposition in die Schließposition kann der Anschlag durch Auflage an einer unteren Kante des Ablaufgehäuses eine weitere Bewegung des Verschlusselementes über die Schließposition hinaus verhindern. Mithilfe des Anschlages wird die Bewegung des Verschlusselementes in einem Winkel von 0° bis 90° erlaubt. In der Schließposition liegt das Verschlusselement im Wesentlichen horizontal an der Ablauföffnung des Ablaufgehäuses auf und verschließt diese. In der Freigabeposition wird das Verschlusselement vertikal ausgerichtet und gibt dadurch die Ablauföffnung des Ablaufgehäuses, die in den Ablauf mündet, frei.

Der Erfindungsgedanke liegt dabei darin, dass der Anschlag für die Sicherung des Verschlusselementes gegen ein Überschlagen über die Schließposition direkt an dem Verschlusselement realisiert wird. Dabei wird der Anschlag direkt mit dem Verschlusselement materialeinheitlich, monolithisch und/oder einstückig hergestellt, vorzugsweise in einem Stück gegossen, stellt also vorzugsweise ein Gussteil dar. Damit werden mehrere Vorteile erreicht. Zum einen kann dadurch sicher und zuverlässig sichergestellt werden, dass das Verschlusselement über die Schließposition hinaus nicht überschlägt. Zum anderen kann dadurch ein separater Befestigungsschritt für den Anschlag erspart werden. Der Anschlag braucht nicht umständlich unterhalb des Ablaufgehäuses eingebaut werden. Der Anschlag, der in einem Stück und vorzugsweise einem Guss mit dem Verschlusselement ausgebildet ist, ist abgesichert gegen einen ungewollten Abbruch. Somit kann außerdem sichergestellt werden, dass das Verschlusselement kontrolliert und zuverlässig in der Schließposition angehalten werden kann. Somit kann die Sicherheit der Umgebung und der Personen in der Umgebung des Ablaufes erhöht werden.

Dazu kommt noch, dass die erfindungsgemäße Ablaufsicherungsvorrichtung einfach und kostengünstig aufgebaut ist, einfach installiert und gewartet werden kann und sich einfach, bequem und leicht bedienen lässt. Weiterhin ist die erfindungsgemäße Ablaufsicherungsvorrichtung zuverlässig und sicher im Betrieb und weist eine verlängerte Betriebsdauer auf.

Ferner kann die Erfindung bei einer Ablaufsicherungsvorrichtung vorsehen, dass das Verschlusselement und der Anschlag aus einem Metall oder einer Metalllegierung, insbesondere Edelstahl oder Grauguss, ausgebildet sind. Auf diese Weise können das Verschlusselement und der Anschlag stabil, abbruchsicher, witterungsbeständig, säurebeständig und temperaturbeständig in einem großen Temperaturbereich ausgeführt sein. Die Ausführung in Edelstahl weist den Vorteil auf, dass sie korrosionsbeständig ist. Die Ausführung in Grauguss ist dagegen kostengünstig und robust herstellbar.

Darüber hinaus ist es denkbar, dass das Verschlusselement und der Anschlag aus einem Metall oder einer Metalllegierung, insbesondere Leichtmetall, ausgebildet sind und eine Beschichtung aus Edelstahl aufweisen können. Auf diese Weise kann das Gewicht des Verschlusselementes und des Anschlages reduziert werden und die verbesserten Eigenschaften an der Oberfläche der Elemente im Hinblick auf die Stabilität, Abbruchsicherheit, Witterungsbeständigkeit, Säurebeständigkeit und Temperaturbeständigkeit beibehalten werden.

Weiterhin kann die Erfindung bei einer Ablaufsicherungsvorrichtung vorsehen, dass das Verschlusselement und der Anschlag als ein Gussteil, vorzugsweise in einem Guss, insbesondere in einem gemeinsamen Formwerkzeug (vorzugsweise durch ein Gießverfahren) hergestellt sind. Somit kann ermöglicht werden, dass die erfindungsgemäße Ablaufsicherungsvorrichtung einfach und kostengünstig hergestellt werden kann, und dass die erfindungsgemäße Ablaufsicherungsvorrichtung die erfindungsgemäßen Vorteile im Hinblick auf die Stabilität, Abbruchsicherheit, Witterungsbeständigkeit, Säurebeständigkeit und Temperaturbeständigkeit entfalten kann.

Erfindungsgemäß ist vorgesehen, dass der Anschlag als ein Winkel (bzw. winkelförmig) ausgeführt ist. Dabei ist es denkbar, dass in der Schließposition des Verschlusselementes ein erster Schenkel des Anschlages von der ersten Oberfläche des Verschlusselementes axial in Richtung zum Ablauf, d. h. nach unten, zeigen und ein zweiter Schenkel des Anschlages sich von dem ersten Schenkel radial nach außen bezüglich des Verschlusselementes erstrecken kann. Auf diese Weise kann ein einfacher und kostengünstiger Anschlag realisiert werden.

Zudem kann die Erfindung bei einer Ablaufsicherungsvorrichtung vorsehen, dass zwischen dem Anschlag und dem Verschlusselement am Fuß des Anschlages mindestens eine Verstärkungsrippe vorgesehen ist. Insbesondere ist es denkbar, dass beidseitig am Fuß des Anschlages jeweils eine Verstärkungsrippe zum Verschlusselement vorgesehen sein kann. Auf diese Weise kann die Abbruchsicherheit des Anschlages erhöht werden.

Außerdem ist es denkbar, dass sich die mindestens eine Verstärkungsrippe am Fuß des Anschlages entlang der gesamten Breite des Anschlags erstrecken kann. Auf diese Weise kann der Anschlag entlang seiner gesamten Breite abbruchsicher gemacht werden.

Darüber hinaus ist es denkbar, dass die mindestens eine Verstärkungsrippe eine konkave Form aufweisen kann. Somit kann eine gewisse Nachgiebigkeit zur Dämpfung von Stößen an der Verstärkungsrippe zur Verfügung gestellt werden.

Ferner kann die Erfindung bei einer Ablaufsicherungsvorrichtung vorsehen, dass das Verschlusselement auf einer zweiten Oberfläche, die in der Schließposition des Verschlusselementes vom Ablauf abgewandt ist, einen Betätigungshebel aufweist, um das Verschlusselement von außen bezüglich des Ablaufes mithilfe eines, vorzugsweise gabelförmigen, Werkzeuges zwischen der Schließposition und der Freigabeposition überführen zu können. Auch dabei ist es denkbar, dass der Betätigungshebel materialeinheitlich, monolithisch und/oder einstückig mit dem Verschlusselement und dem Anschlag ausgeführt sein kann. Auf diese Weise kann eine einfache und kostengünstige Ablaufsicherungsvorrichtung bereitgestellt werden, die sich leicht bedienen lässt.

Weiterhin kann die Erfindung bei einer Ablaufsicherungsvorrichtung vorsehen, dass der Betätigungshebel unter einem spitzen Winkel zu der zweiten Oberfläche des Verschlusselementes geneigt ist. Hierbei ist es denkbar, dass der Winkel im Wesentlichen 45° betragen kann. Auf diese Weise kann eine drehbare Betätigung des Verschlusselementes in einem Winkel zwischen 0° und 90° ermöglicht werden.

Des Weiteren kann die Erfindung bei einer Ablaufsicherungsvorrichtung vorsehen, dass der Betätigungshebel eine höhere, insbesondere mindestens zweifach so hohe, vorzugsweise zweifach bis vierfach höhere, Materialstärke aufweist als das Verschlusselement. Auf diese Weise kann ein stabiler Betätigungshebel zum Ansätzen des Werkzeuges bereitgestellt werden.

Zudem kann die Erfindung bei einer Ablaufsicherungsvorrichtung vorsehen, dass der Betätigungshebel im Wesentlichen über einer Drehachse des Verschlusselementes am Verschlusselement abgestützt ist. Auf diese Weise kann eine im Wesentlichen gemeinsame Drehachse zum Bewegen des Werkzeuges und zum Bewegen des Verschlusselementes und somit eine leichte Betätigung des Verschlusselementes ermöglicht werden.

Außerdem kann die Erfindung bei einer Ablaufsicherungsvorrichtung vorsehen, dass zwischen dem Betätigungshebel und dem Verschlusselement, insbesondere an bzw. in einem spitzen Winkel zwischen dem Betätigungshebel und dem Verschlusselement, mindestens eine Stützrippe vorgesehen ist. Hierbei ist es denkbar, dass die mindestens eine Stützrippe materialeinheitlich, monolithisch und/oder einstückig mit dem Verschlusselement und dem Betätigungshebel ausgeführt ist. Auf diese Weise kann die Abbruchsicherheit des Betätigungshebels bei der Überführung des Verschlusselementes aus der Freigabeposition in die Schließposition ermöglicht werden.

Ferner ist es denkbar, dass die mindestens eine Stützrippe entlang der gesamten Breite des Betätigungshebels angeordnet sein kann. Auf diese Weise kann der Betätigungshebel entlang seiner gesamten Breite abbruchsicher gemacht werden.

Darüber hinaus ist es denkbar, dass die mindestens eine Stützrippe eine konkave Form aufweisen kann. Somit kann eine gewisse Nachgiebigkeit zur Dämpfwirkung am Betätigungshebel bei der Überführung des Verschlusselementes aus der Freigabeposition in die Schließposition zur Verfügung gestellt werden.

Weiterhin kann die Erfindung bei einer Ablaufsicherungsvorrichtung vorsehen, dass zwischen dem Betätigungshebel und dem Verschlusselement, insbesondere an einem stumpfen Winkel zwischen dem Betätigungshebel und dem Verschlusselement, mindestens eine Stabilisierungsrippe vorgesehen ist. Dabei ist es denkbar, dass die mindestens eine Stabilisierungsrippe materialeinheitlich, monolithisch und/oder einstückig mit dem Verschlusselement und dem Betätigungshebel ausgeführt sein kann. Auf diese Weise kann die Abbruchsicherheit des Betätigungshebels bei der Überführung des Verschlusselementes aus der Schließposition in die Freigabeposition ermöglicht werden.

Des Weiteren kann die Erfindung bei einer Ablaufsicherungsvorrichtung vorsehen, dass die mindestens eine Stabilisierungsrippe entlang der gesamten Breite des Betätigungshebels angeordnet ist. Auf diese Weise kann der Betätigungshebel entlang seiner gesamten Breite abbruchsicher gemacht werden.

Darüber hinaus ist es denkbar, dass die mindestens eine Stabilisierungsrippe eine konkave Form aufweisen kann. Auch dadurch kann eine gewisse Dämpfung am Betätigungshebel bei der Überführung des Verschlusselementes aus der Schließposition in die Freigabeposition ermöglicht werden.

Zudem kann die Erfindung bei einer Ablaufsicherungsvorrichtung vorsehen, dass Verschlusselement auf der ersten Oberfläche zwei Drehlager aufweist, um das Verschlusselement drehbar am Ablaufgehäuse abzustützen. Dabei ist es denkbar, dass die Drehlager materialeinheitlich, monolithisch und/oder einstückig mit dem Verschlusselement und dem Anschlag ausgeführt ist. Die Drehlager können bspw. in Form von Buchsen mit Aufnahmeöffnungen, bspw. für Lagerbuchsen oder die Drehachse selbst, ausgebildet sein, die an der ersten Oberfläche des Verschlusselementes angeformt sein können. Die Lagerbuchsen können die Drehachse aufnehmen, die wiederum am Ablaufgehäuse abgestützt sein kann. Auf diese Weise kann die Drehlagerung des Verschlusselementes am Ablaufgehäuse einfach und kostengünstig realisiert werden.

Außerdem kann die Erfindung bei einer Ablaufsicherungsvorrichtung vorsehen, dass das Verschlusselement an den Drehlagern zwei Lagerbuchsen, insbesondere in Form von Kragenbuchsen, aufweist. Dabei können die Lagerbuchsen insbesondere für eine Gleitlagerung einer Drehachse ausgelegt sein. Vorteilhafterweise ist es denkbar, dass die Lagerbuchsen aus einem Kunststoff, insbesondere aus einem reaktionsträgen und chemisch beständigen Polymer mit einem geringen Reibungskoeffizienten, ausgebildet sein können. Da die Ablaufsicherungsvorrichtungen oft über Jahre harten Witterungseinflüssen ausgesetzt werden und in Kontakt mit Abwasser kommen, neigen Metallen früher oder später zum Verrosten. Dadurch können Drehlagerungen und Drehachsen sozusagen verbacken oder mit anderen Worten eine stoffschlüssige Verbindung bilden. Das Verschlusselement kann dadurch verklemmen und sich nicht mehr betätigen lassen. Dies kann die Ablaufsicherungsvorrichtung außer Betrieb setzen und ein hohes Sicherheitsrisiko darstellen. Kunststoffe jedoch sind von den Wirkungen nicht betroffen. Auf diese Weise kann mit einfachen und kostengünstigen Maßnahmen verhindert werden, dass die Ablaufsicherungsvorrichtung in seiner Funktion behindert wird. Vorteilhafterweise kann dadurch ermöglicht werden, dass das Verschlusselement sicher betätigt werden kann, auch nach langen Pausen der Nichtbenutzung.

Ferner kann die Erfindung bei einer Ablaufsicherungsvorrichtung vorsehen, dass die Lagerbuchsen als separate Bauteile vorgesehen sind. Somit können Lagerbuchsen einfach und kostengünstig realisiert werden.

Außerdem ist es denkbar, dass die Lagerbuchsen in Form einer Beschichtung an den Drehlagern aufgetragen sein können, oder dass die Lagerbuchsen an den Drehlagern angespritzt sein können. Auf diese Weise können die Lagerbuchsen verliersicher ausgeführt sein. Auch kann dadurch ein separater Befestigungsschritt für die Lagerbuchsen an den Drehlagern entfallen.

Weiterhin kann die Erfindung bei einer Ablaufsicherungsvorrichtung vorsehen, dass das Verschlusselement an den Drehlagern zwei Lagerstützrippen aufweist. Auf diese Weise kann einfach und kostengünstig die Abbruchssicherheit der Drehlager sichergestellt werden. Die Lagerstützrippen können konkav ausgebildet sein.

Des Weiteren kann die Erfindung bei einer Ablaufsicherungsvorrichtung vorsehen, dass das Verschlusselement mithilfe einer Drehachse drehbar am Ablaufgehäuse abgestützt ist. Dabei ist es denkbar, dass die Drehachse aus einem Metall oder einer Metalllegierung, insbesondere Edelstahl, ausgebildet ist, oder dass die Drehachse aus einem Metall oder einer Metalllegierung, insbesondere Leichtmetall, ausgebildet ist und eine Beschichtung aus Edelstahl aufweist. Somit kann eine einfache und kostengünstige Lagerung des Verschlusselementes am Ablaufgehäuse ermöglicht werden.

Zudem ist es denkbar, dass das Ablaufgehäuse zwei Aufnahmen für die Drehachse aufweist. Somit kann eine einfache und kostengünstige Lagerung der Drehachse am Ablaufgehäuse ermöglicht werden.

Vorteilhafterweise am Ablaufgehäuse eine hülsenförmige Dichtung vorgesehen sein, die die Ablauföffnung umfangsseitig umschließen kann. Das Verschlusselement kann in der Schließposition abdichtend an der Dichtung zur Auflage kommen. Dadurch kann eine Auslaufsicherheit des Ablaufes ermöglicht werden.

Außerdem kann die Erfindung bei einer Ablaufsicherungsvorrichtung vorsehen, dass an der Dichtung komplementäre Öffnungen für die Aufnahmen vorgesehen sind. Somit kann mit einfachen konstruktiven Maßnahmen ermöglicht werden, dass das Verschlusselement in der horizontalen Position, nämlich der Schließposition, an der Dichtung anliegt.

Ferner ist es denkbar, dass die Dichtung eine teleskopartige und/oder konusförmige Innenwand aufweisen kann, die sich in Richtung von unten nach oben bezüglich des Ablaufs verjüngt. Auf diese Weise kann bei der Überführung des Verschlusselementes aus der Freigabeposition in die Schließposition ermöglicht werden, dass an der Seite des Verschlusselementes, wo der Betätigungshebel angeordnet ist und wo einfach und bequem mehr Druck aufgebracht werden kann, die Dichtung mehr zusammengedrückt werden kann, und dass an der Seite des Verschlusselementes, die frei vom Betätigungshebel ist, ein einfaches Nachführen des Verschlusselementes in die abdichtende Schließposition ermöglicht werden kann.

Weiterhin kann die Erfindung bei einer Ablaufsicherungsvorrichtung vorsehen, dass am Ablaufgehäuse, insbesondere axial gesehen unterhalb der Aufnahmen für die Drehachse, zwei, vorzugsweise becherförmige, Anschlagkörper vorgesehen sind, um das Verschlusselement in der Freigabeposition gegen ein Überschlagen abzusichern. Auf diese Weise kann ein zuverlässiges Anhalten des Verschlusselementes in der Freigabeposition ermöglicht werden.

Des Weiteren kann die Erfindung bei einer Ablaufsicherungsvorrichtung vorsehen, dass die Anschlagkörper form- und/oder kraftschlüssig, insbesondere durch Schrauben, am Ablaufgehäuse befestigt sind. Somit können die Anschlagkörper einfach und bequem am Ablaufgehäuse befestigt werden.

Zudem kann die Erfindung bei einer Ablaufsicherungsvorrichtung vorsehen, dass ein Einbauring zum Abstützen des Ablaufgehäuses am Ablauf vorgesehen ist, wobei insbesondere das Ablaufgehäuse form- und/oder kraftschlüssig am Einbauring befestigt ist. Auf diese Weise kann eine einfache Montage der Ablaufsicherungsvorrichtung an dem Ablauf ermöglicht werden.

Die vorliegende Erfindung sieht vor: ein System mit einer Ablaufsicherungsvorrichtung, die wie oben beschrieben ausgeführt sein kann, und einem, vorzugsweise gabelförmigen, Werkzeug zum Betätigen des Verschlusselementes zwischen der Schließposition und der Freigabeposition. Mithilfe des erfindungsgemäßen Systems können die gleichen Vorteile erreicht werden, die oben im Zusammenhang mit der erfindungsgemäßen Ablaufsicherungsvorrichtung beschrieben wurden. Auf diese Vorteile wird vorliegend vollumfänglich Bezug genommen.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Es zeigen:
- Figur 1: eine schematische Darstellung einer Ablaufsicherungsvorrichtung im Sinne der Erfindung in einer Schnittansicht,
- Figur 2: eine schematische Darstellung eines Verschlusselementes im Sinne der Erfindung in mehreren Ansichten von der Seite und in einer Ansicht von oben sowie eine schematische Darstellung einer Drehachse und eine schematische Darstellung von Anschlagkörpern,
- Figur 3: eine schematische Darstellung eines Ablaufgehäuses im Sinne der Erfindung in einer Draufsicht und in einer Schnittansicht,
- Figur 4: eine schematische Darstellung eines Ablaufringes im Sinne der Erfindung in einer Schnittansicht, und
- Figur 5: eine schematische Darstellung einer Dichtung im Sinne der Erfindung in einer Draufsicht und in einer Schnittansicht.

In den nachfolgenden Figuren werden für die gleichen technischen Merkmale auch von unterschiedlichen Ausführungsbeispielen die identischen Bezugszeichen verwendet. In der Regel werden die Bezugszeichen von den gleichen Ausführungsbeispielen nur einmal beschrieben.

Die Figur 1 zeigt eine Ablaufsicherungsvorrichtung 100 im Sinne der Erfindung für mindestens einen Ablauf 101, der als ein Bodeneinlauf, ein Hofablauf oder einen Straßenablauf ausgebildet sein kann. Die Ablaufsicherungsvorrichtung 100 im Sinne der Erfindung weist folgende Elemente auf: ein Verschlusselement 10 zum Verschließen und zum Öffnen des Ablaufes 101 und ein Ablaufgehäuse 20 zum drehbaren Abstützen des Verschlusselementes 10 am Ablauf 101. Das Verschlusselement 10 im Sinne der Erfindung ist außerdem in mehreren Ansichten in der Figur 2 dargestellt. Das Ablaufgehäuse 20 im Sinne der Erfindung ist ferner in mehreren Ansichten in der Figur 3 dargestellt.

Wie es in der Figur 1 gezeigt ist, weist das Ablaufgehäuse 20 im Sinne der Erfindung eine komplementäre Ablauföffnung 21 für den Ablauf 101 auf. Wie es zudem in der Figur 1 gezeigt ist, ist das Verschlusselement 10 zwischen zwei Positionen I, II drehbar bewegbar, nämlich:
- einer Schließposition I, in welcher die Ablauföffnung 21 durch das Verschlusselement 10 verschlossen ist, und
- einer Freigabeposition II, in welcher die Ablauföffnung 21 durch das Verschlusselement 10 geöffnet ist.

Die Erfindung sieht vor, dass das Verschlusselement 10 auf einer ersten Oberfläche O1, die in der Schließposition I des Verschlusselementes 10 zum Ablauf 101 ausgerichtet ist, einen abgewinkelten Anschlag A1 aufweist, um beim Überführen des Verschlusselementes 10 aus der Freigabeposition II in die Schließposition I das Verschlusselement 10 in der Schließposition I gegen ein Überschlagen über die Schließposition II hinaus abzusichern, wobei der Anschlag A1 materialeinheitlich, monolithisch und/oder einstückig mit dem Verschlusselement 10 ausgeführt ist.

Wie es in der Figur 1 verdeutlicht ist, kann der Anschlag A1 durch Auflage an einer Kante des Ablaufgehäuses 20 eine weitere Bewegung des Verschlusselementes 10 über die Schließposition I hinaus verhindern. Die drehbare Bewegung des Verschlusselementes 10 kann dabei zwischen 0° und 90° durchgeführt werden. In der Schließposition I liegt das Verschlusselement 10 im Wesentlichen horizontal auf der Ablauföffnung 21 des Ablaufgehäuses 20 auf und verschließt die Ablauföffnung 21. In der Freigabeposition II wird das Verschlusselement 10 im Wesentlichen vertikal ausgerichtet und gibt dadurch die Ablauföffnung 21 des Ablaufgehäuses 20, die in den Ablauf 101 mündet, frei.

Die Erfindung sieht dabei vor, dass der Anschlag A1 für die Sicherung des Verschlusselementes 10 gegen ein Überschlagen über die Schließposition I hinaus direkt an dem Verschlusselement 10 ausgebildet wird. Der Anschlag A1 im Sinne der Erfindung wird direkt mit dem Verschlusselement 10 materialeinheitlich, monolithisch und/oder einstückig ausgebildet, vorzugsweise in einem Stück und mithilfe ein und desselben Formwerkzeuges gegossen. Somit kann sichergestellt werden, dass das Verschlusselement 10 in der Schließposition I sicher angehalten wird. Zudem kann dadurch ein separater Befestigungsschritt für den Anschlag A1 an dem Ablaufgehäuse 20 oder an dem Verschlusselement 10 erspart werden. Besonders vorteilhaft ist dabei, dass der Anschlag A1 nicht umständlich von draußen an einem vorinstallierten Ablaufgehäuse 20 eingebaut werden muss. Der Anschlag A1 ist besonders stabil und abbruchssicher ausgeführt, da er in einem Stück und vorzugsweise einem Guss mit dem Verschlusselement 10 hergestellt ist.

Das Verschlusselement 10 und der Anschlag A1 können im Rahmen der Erfindung aus einem Metall oder einer Metalllegierung, insbesondere Edelstahl, ausgebildet sein. Alternativ dazu ist es denkbar, dass das Verschlusselement 10 und der Anschlag A1 aus einem Metall oder einer Metalllegierung, insbesondere Leichtmetall, ausgebildet sein und eine Beschichtung aus Edelstahl aufweisen können.

Wie es aus den Figuren 1 und 2 ersichtlich ist, ist der Anschlag A1 als ein Winkel ausgeführt. Dabei kann in der Schließposition I des Verschlusselementes 10 ein erster Schenkel des Anschlages A1 von der ersten Oberfläche O1 des Verschlusselementes 10 axial nach unten in Richtung zum Ablauf 101 zeigen und ein zweiter Schenkel des Anschlages A1 kann sich radial nach außen bezüglich des Verschlusselementes 10 erstrecken.

Wie es aus der Figur 2 hervorgeht, kann zwischen dem Anschlag A1 und dem Verschlusselement 10 am Fuß des Anschlages A1 mindestens eine Verstärkungsrippe 14 vorgesehen sein. Vorzugsweise jedoch sind beidseitig am Fuß des Anschlages A1 zwei Verstärkungsrippen 14 zum Verschlusselement 10 vorgesehen, um die Abbruchsicherheit des Anschlages A1 zu erhöhen. Die Verstärkungsrippen 14 können sich am Fuß des Anschlages A1 entlang der gesamten Breite des Anschlags A1 erstrecken. Ferner können die Verstärkungsrippen 14 eine konkave Form aufweisen.

Wie es die Figuren 1 und 2 weiterhin zeigen, kann das Verschlusselement 10 auf einer zweiten Oberfläche O2, die in der Schließposition I des Verschlusselementes 10 vom Ablauf 101 abgewandt ist, einen Betätigungshebel 11 aufweisen, um das Verschlusselement 10 von außen bezüglich des Ablaufes 101 mithilfe eines, vorzugsweise gabelförmigen, Werkzeuges 102 zwischen der Schließposition I und der Freigabeposition II überführen zu können. Auch dabei ist es denkbar, dass der Betätigungshebel 11 materialeinheitlich, monolithisch und/oder einstückig mit dem Verschlusselement 10 und dem Anschlag A1 ausgeführt sein kann.

Wie es aus den Figuren 1 und 2 ersichtlich ist, kann der Betätigungshebel 11 unter einem spitzen Winkel α zu der zweiten Oberfläche O2 des Verschlusselementes 10 angeordnet sein. Der Winkel α kann dabei im Wesentlichen 45° betragen, um eine drehbare Betätigung des Verschlusselementes 10 in einem Winkel zwischen 0° und 90° zu ermöglichen.

Aus Stabilitätsgründen beim Ansätzen des Werkzeuges 102 am Betätigungshebel 11 kann der Betätigungshebel 11 eine höhere, insbesondere mindestens zweifach höhere, vorzugsweise zweifach bis vierfach höhere, Materialstärke aufweisen als das Verschlusselement 10.

Wie es die Figur 2 im Detail verdeutlicht, kann der Betätigungshebel 11 im Wesentlichen über einer Drehachse D des Verschlusselementes 10 am Verschlusselement 10 abgestützt sein. Auf diese Weise kann das Werkzeug 102 beim Betätigen des Verschlusselementes 10 im Wesentlich um die gleichen Drehachse D gedreht werden, um die Betätigung des Verschlusselementes 10 zu erleichtern.

Wie es die Figur 2 zudem zeigt, kann zwischen dem Betätigungshebel 11 und dem Verschlusselement 10, insbesondere an bzw. in einem spitzen Winkel α zwischen dem Betätigungshebel 11 und dem Verschlusselement 10, mindestens eine Stützrippe 12 vorgesehen sein. Hierbei ist es denkbar, dass die mindestens eine Stützrippe 12 materialeinheitlich, monolithisch und/oder einstückig mit dem Verschlusselement 10 und dem Betätigungshebel 11 ausgeführt sein kann. Die mindestens eine Stützrippe 12 kann sich entlang der gesamten Breite des Betätigungshebels 11 erstrecken. Ferner kann die mindestens eine Stützrippe 12 eine konkave Form aufweisen.

Wie es die Figur 2 weiterhin zeigt, kann zwischen dem Betätigungshebel 11 und dem Verschlusselement 10, insbesondere an einem stumpfen Winkel β zwischen dem Betätigungshebel 11 und dem Verschlusselement 10, mindestens eine Stabilisierungsrippe 13 vorgesehen sein. Die mindestens eine Stabilisierungsrippe 13 kann vorteilhafterweise materialeinheitlich, monolithisch und/oder einstückig mit dem Verschlusselement 10 und dem Betätigungshebel 11 ausgeführt sein. Die mindestens eine Stabilisierungsrippe 13 kann sich vorzugsweise entlang der gesamten Breite des Betätigungshebels 11 angeordnet ist. Darüber hinaus kann die Stabilisierungsrippe 13 eine konkave Form aufweisen.

Zudem verdeutlicht die Figur 2, dass das Verschlusselement 10 auf der ersten Oberfläche O1 zwei Drehlager L1, L2 aufweist, um das Verschlusselement 10 drehbar am Ablaufgehäuse 20 abzustützen. Vorteilhafterweise können die Drehlager L1, L2 materialeinheitlich, monolithisch und/oder einstückig mit dem Verschlusselement 10 und dem Anschlag A1 ausgeführt sein. Die Drehlager L1, L2 können bspw. in Form von Buchsen mit Aufnahmeöffnungen ausgeführt sein. Die Drehlager L1, L2 können spezielle Lagerbuchsen B1, B2, bspw. aus einem Kunststoff, z. B. aus einem Polymer, für die oder die Drehachse D selbst aufnehmen. Die Drehachse D kann wiederum am Ablaufgehäuse 20 in den dazu vorgesehenen Aufnahmen D1, D2 für die Drehachse D abgestützt sein.

Wie zuvor bereits erwähnt, kann das Verschlusselement 10 an den Drehlagern L1, L2 mit zwei Lagerbuchsen B1, B2, insbesondere in Form von Kragenbuchsen, ausgestattet sein. Vorzugsweise können die Lagerbuchsen B1, B2 für eine Gleitlagerung einer Drehachse D ausgelegt sein. Dabei ist es denkbar, dass die Lagerbuchsen B1, B2 aus einem Kunststoff, insbesondere aus einem reaktionsträgen und chemisch beständigen Polymer mit einem geringen Reibungskoeffizienten, ausgebildet sein können. Ablaufsicherungsvorrichtungen 100 sind oft über Jahre harten Witterungseinflüssen ausgesetzt und kommen in Kontakt mit Abwasser sowie unterschiedlichen chemischen Stoffen. Bei diesen Bedingungen neigen Metallen früher oder später zum Verrosten. Die Drehlagerungen verbacken dabei mit den Drehachsen. Das Verschlusselement 10 kann dadurch verklemmen und sich nicht mehr betätigen lassen, was die Ablaufsicherungsvorrichtung 100 außer Betrieb setzen und ein hohes Sicherheitsrisiko darstellen kann. Kunststoffe dagegen sind von den Wirkungen nicht oder im Wesentlichen nicht betroffen. Auf diese Weise kann mit einfachen und kostengünstigen Lagerbuchsen B1, B2 aus einem Kunststoff verhindert werden, dass die Ablaufsicherungsvorrichtung 100 in ihrer Funktion behindert wird, und dass das Verschlusselement 10 sicher zwischen der Schließposition I und der Freigabeposition II bewegt werden kann, auch nach langen Pausen der Nichtbetätigung.

Die Lagerbuchsen B1, B2 können dabei als separate Bauteile bereitgestellt werden. Außerdem ist es denkbar, dass die Lagerbuchsen B1, B2 in Form einer Beschichtung an den Drehlagern L1, L2 aufgetragen sein können, oder dass die Lagerbuchsen B1, B2 an den Drehlagern L1, L2 angespritzt sein können.

Weiterhin kann vorteilhaft sein, wenn das Verschlusselement 10 an den Drehlagern L1, L2 zwei Lagerstützrippen 15 aufweisen kann, die Drehlager L1, L2 vor Abbruch zu schützen.

Wie oben bereits erwähnt, kann das Verschlusselement 10 mithilfe einer Drehachse D drehbar am Ablaufgehäuse 20 abgestützt sein. Das Ablaufgehäuse 20 kann zwei korrespondierende Aufnahmen D1, D2 für die Drehachse D aufweisen.

Dabei ist es denkbar, dass die Drehachse D aus einem Metall oder einer Metalllegierung, insbesondere Edelstahl, ausgebildet sein kann, Alternativ ist es denkbar, dass die Drehachse D aus einem Metall oder einer Metalllegierung, insbesondere Leichtmetall, ausgebildet sein und eine Beschichtung aus Edelstahl aufweisen kann.

Wie es in der Figur 1 ersichtlich ist, kann am Ablaufgehäuse 20 eine hülsenförmige Dichtung 40 vorgesehen sein, die die Ablauföffnung 21 umfangsseitig umschließen kann. Das Verschlusselement 10 kann in der Schließposition abdichtend an der Dichtung 40 zur Auflage kommen.

Wie es in den Figuren 1 und 3 zu erkennen ist, weist das Ablaufgehäuse 20 eine korrespondierende Nut 24 zur Aufnahme der Dichtung 40.

Die Dichtung 40 ist in Alleinstellung in der Figur 5 gezeigt. In der Figur 5 ist es dabei zu erkennen, dass an der Dichtung 40 komplementäre Öffnungen C1, C2 für die Aufnahmen D1, D2 vorgesehen sein können.

Ferner ist in der Figur 1 und in der Figur 5 erkennbar, dass die Dichtung 40 eine teleskopartige und/oder konusförmige Innenwand 41 aufweisen kann, die sich in Richtung von unten nach oben bezüglich des Ablaufs 101 verjüngen kann. Auf diese Weise kann bei der Überführung des Verschlusselementes 10 aus der Freigabeposition II in die Schließposition I ermöglicht werden, dass an der Seite des Verschlusselementes 10, wo der Betätigungshebel 11 angeordnet ist und wo die Betätigungskraft aufgebracht werden kann, die Dichtung 40 mehr zusammengedrückt werden kann, und dass an der Seite des Verschlusselementes 10, die frei vom Betätigungshebel 11 ist, ein einfaches Nachführen des Verschlusselementes 10 in die abdichtende Schließposition I ermöglicht werden kann.

Des Weiteren ist es in der Figur 2 gezeigt, dass zum Befestigen am Ablaufgehäuse 20, insbesondere axial gesehen unterhalb der Aufnahmen D1, D2 für die Drehachse D, zwei, vorzugsweise becherförmige, Anschlagkörper A2, A3 vorgesehen sein können, um das Verschlusselement 10 in der Freigabeposition II gegen ein Überschlagen abzusichern. Die Anschlagkörper A2, A3 können einfachheitshalber form- und/oder kraftschlüssig, bspw. mithilfe von Schrauben S, am Ablaufgehäuse 20 befestigt sein. Das Ablaufgehäuse 20 ist mit zwei korrespondierenden Bohrungen a2, a3 für die Anschlagkörper A2, A3 ausgeführt, wie es in der Figur 3 ersichtlich ist. Dabei liegen die Bohrungen a2, a3 im Wesentlichen unterhalb der Aufnahmen D1, D2 für die Drehachse D.

Zudem deutet die Figur 1 an, dass ein Einbauring 30 zum Abstützen des Ablaufgehäuses 20 am Ablauf 101 vorgesehen sein kann, wobei das Ablaufgehäuse 20 form- und/oder kraftschlüssig am Einbauring 30 befestigt sein kann.

Ein System 110 mit einer Ablaufsicherungsvorrichtung 100, die wie oben beschrieben ausgeführt sein kann, und einem, vorzugsweise gabelförmigen, Werkzeug 102 zum Betätigen des Verschlusselementes 10 zwischen der Schließposition I und der Freigabeposition II stellt ebenfalls einen Aspekt der Erfindung dar.

Die voranstehende Erläuterung der Ausführungsformen beschreibt die vorliegende Erfindung ausschließlich im Rahmen von Beispielen. Selbstverständlich können einzelne Merkmale der Ausführungsformen, sofern technisch sinnvoll, frei miteinander kombiniert werden, ohne den Rahmen der vorliegenden Erfindung zu verlassen.

### Bezugszeichenliste

- 110: Ablaufsicherungssystem

- 100: Ablaufsicherungsvorrichtung
- 101: Ablauf
- 102: Werkzeug

- 10: Verschlusselement
- 11: Betätigungshebel
- 12: Stützrippe
- 13: Stabilisierungsrippe
- 14: Verstärkungsrippe
- 15: Lagerstützrippe

- 20: Ablaufgehäuse
- 21: Ablauföffnung
- 24: Nut

- 30: Einbauring

- 40: Dichtung

- I: Schließposition
- II: Freigabeposition

- A1: Anschlag
- A2: Anschlagkörper
- A3: Anschlagkörper
- a2: Bohrung
- a3: Bohrung
- B1: Lagerbuchse
- B2: Lagerbuchse

- C1: Öffnung
- C2: Öffnung

- D: Drehachse
- D1: Aufnahme
- D2: Aufnahme

- L1: Drehlager
- L2: Drehlager

- O1: erste Oberfläche
- O2: zweite Oberfläche

- S: Schraube

- α: Winkel
- β: Winkel

## Patentansprüche

1. Ablaufsicherungsvorrichtung (100) für mindestens einen Ablauf (101), insbesondere einen Bodeneinlauf, einen Hofablauf oder einen Straßenablauf, aufweisend:
ein Verschlusselement (10) zum Verschließen und zum Öffnen des Ablaufes (101) und ein Ablaufgehäuse (20) zum drehbaren Abstützen des Verschlusselementes (10) am Ablauf (101),
wobei das Ablaufgehäuse (20) eine komplementäre Ablauföffnung (21) für den Ablauf (101) aufweist,
und wobei das Verschlusselement (10) zwischen zwei Positionen (I, II) drehbar bewegbar ist:
- einer Schließposition (I), in welcher die Ablauföffnung (21) durch das Verschlusselement (10) verschlossen ist, und
- einer Freigabeposition (II), in welcher die Ablauföffnung (21) durch das Verschlusselement (10) geöffnet ist,
**dadurch gekennzeichnet,**
**dass** das Verschlusselement (10) auf einer ersten Oberfläche (O1), die in der Schließposition (I) des Verschlusselementes (10) zum Ablauf (101) ausgerichtet ist, einen Anschlag (A1) aufweist,
um beim Überführen des Verschlusselementes (10) aus der Freigabeposition (II) in die Schließposition (I) das Verschlusselement (10) in der Schließposition (I) gegen ein Überschlagen über die Schließposition (II) hinaus abzusichern,
wobei der Anschlag (A1) materialeinheitlich, monolithisch und/oder einstückig mit dem Verschlusselement (10) ausgeführt ist,
und wobei der Anschlag (A1) als ein Winkel ausgeführt ist.

2. Ablaufsicherungsvorrichtung (100) nach Anspruch 1,
**dadurch gekennzeichnet,**
**dass** das Verschlusselement (10) und der Anschlag (A1) aus einem Metall oder einer Metalllegierung, insbesondere Edelstahl, ausgebildet sind,
oder dass das Verschlusselement (10) und der Anschlag (A1) aus einem Metall oder einer Metalllegierung, insbesondere Leichtmetall, ausgebildet sind und eine Beschichtung aus Edelstahl aufweisen.

3. Ablaufsicherungsvorrichtung (100) nach Anspruch 1 oder 2,
**dadurch gekennzeichnet,**
**dass** das Verschlusselement (10) und der Anschlag (A1) in einem Guss, bevorzugt als ein Gussteil, insbesondere in einem gemeinsamen Formwerkzeug, vorzugsweise durch ein Gießverfahren, hergestellt sind,
und/oder dass in der Schließposition (I) des Verschlusselementes (10) ein erster Schenkel des Anschlages (A1) von der ersten Oberfläche (O1) des Verschlusselementes (10) axial in Richtung zum Ablauf (101) absteht und ein zweiter Schenkel des Anschlages (A1) sich radial nach außen bezüglich des Verschlusselementes (10) erstreckt,
und/oder dass zwischen dem Anschlag (A1) und dem Verschlusselement (10) am Fuß des Anschlages (A1) mindestens eine Verstärkungsrippe (14) vorgesehen ist,
wobei insbesondere beidseitig am Fuß des Anschlages (A1) jeweils eine Verstärkungsrippe (14) zum Verschlusselement (10) vorgesehen ist,
und/oder dass sich die mindestens eine Verstärkungsrippe (14) am Fuß des Anschlages (A1) entlang der gesamten Breite des Anschlags (A1) erstreckt,
und/oder die mindestens eine Verstärkungsrippe (14) eine konkave Form aufweist.

4. Ablaufsicherungsvorrichtung (100) nach einem der vorhergehenden Ansprüche,
**dadurch gekennzeichnet,**
**dass** das Verschlusselement (10) auf einer zweiten Oberfläche (O2), die in der Schließposition (I) des Verschlusselementes (10) vom Ablauf (101) abgewandt ist, einen Betätigungshebel (11) aufweist,
um das Verschlusselement (10) von außen bezüglich des Ablaufes (101) mithilfe eines, vorzugsweise gabelförmigen, Werkzeuges (102) zwischen der Schließposition (I) und der Freigabeposition (II) überführen zu können,
wobei insbesondere der Betätigungshebel (11) materialeinheitlich, monolithisch und/oder einstückig mit dem Verschlusselement (10) und dem Anschlag (A1) ausgeführt ist,
und/oder dass der Betätigungshebel (11) unter einem spitzen Winkel (α) zu der zweiten Oberfläche (O2) des Verschlusselementes (10) geneigt ist,
wobei insbesondere der Winkel (α) im Wesentlichen 45° beträgt,
und/oder dass der Betätigungshebel (11) eine höhere, insbesondere mindestens zweifach so hohe, vorzugsweise zweifach bis vierfach höhere, Materialstärke aufweist als das Verschlusselement (10),
und/oder dass der Betätigungshebel (11) im Wesentlichen über einer Drehachse (D) des Verschlusselementes (10) am Verschlusselement (10) abgestützt ist.

5. Ablaufsicherungsvorrichtung (100) nach dem vorhergehenden Anspruch,
**dadurch gekennzeichnet,**
**dass** zwischen dem Betätigungshebel (11) und dem Verschlusselement (10), insbesondere an einem spitzen Winkel (α) zwischen dem Betätigungshebel (11) und dem Verschlusselement (10), mindestens eine Stützrippe (12) vorgesehen ist,
wobei insbesondere die mindestens eine Stützrippe (12) materialeinheitlich, monolithisch und/oder einstückig mit dem Verschlusselement (10) und dem Betätigungshebel (11) ausgeführt ist,
und/oder dass die mindestens eine Stützrippe (12) entlang der gesamten Breite des Betätigungshebels (11) angeordnet ist,
und/oder die mindestens eine Stützrippe (12) eine konkave Form aufweist.

6. Ablaufsicherungsvorrichtung (100) nach einem der vorhergehenden Ansprüche 4 oder 5, **dadurch gekennzeichnet,**
**dass** zwischen dem Betätigungshebel (11) und dem Verschlusselement (10), insbesondere an einem stumpfen Winkel (β) zwischen dem Betätigungshebel (11) und dem Verschlusselement (10), mindestens eine Stabilisierungsrippe (13) vorgesehen ist, wobei insbesondere die mindestens eine Stabilisierungsrippe (13) materialeinheitlich, monolithisch und/oder einstückig mit dem Verschlusselement (10) und dem Betätigungshebel (11) ausgeführt ist,
und/oder dass die mindestens eine Stabilisierungsrippe (13) entlang der gesamten Breite des Betätigungshebels (11) angeordnet ist,
und/oder die mindestens eine Stabilisierungsrippe (13) eine konkave Form aufweist.

7. Ablaufsicherungsvorrichtung (100) nach einem der vorhergehenden Ansprüche,
**dadurch gekennzeichnet,**
**dass** das Verschlusselement (10) auf der ersten Oberfläche (O1) zwei Drehlager (L1, L2) aufweist, um das Verschlusselement (10) drehbar am Ablaufgehäuse (20) abzustützen, wobei insbesondere die Drehlager (L1, L2) materialeinheitlich, monolithisch und/oder einstückig mit dem Verschlusselement (10) und dem Anschlag (A1) ausgeführt ist,
und/oder dass das Verschlusselement (10) an den Drehlagern (L1, L2) zwei Lagerbuchsen (B1, B2), insbesondere in Form von Kragenbuchsen, aufweist,
wobei insbesondere die Lagerbuchsen (B1, B2) für eine Gleitlagerung einer Drehachse (D) ausgelegt sind.

8. Ablaufsicherungsvorrichtung (100) nach dem vorhergehenden Anspruch,
**dadurch gekennzeichnet,**
**dass** die Lagerbuchsen (B1, B2) aus einem Kunststoff, insbesondere aus einem reaktionsträgen und chemisch beständigen Polymer mit einem geringen Reibungskoeffizienten, ausgebildet sind,
und/oder dass die Lagerbuchsen (B1, B2) als separate Bauteile vorgesehen sind, oder dass die Lagerbuchsen (B1, B2) in Form einer Beschichtung an den Drehlagern (L1, L2) aufgetragen sind,
oder dass die Lagerbuchsen (B1, B2) an den Drehlagern (L1, L2) angespritzt sind, und/oder dass das Verschlusselement (10) an den Drehlagern (L1, L2) zwei Lagerstützrippen (15) aufweist.

9. Ablaufsicherungsvorrichtung (100) nach einem der vorhergehenden Ansprüche,
**dadurch gekennzeichnet,**
**dass** das Verschlusselement (10) mithilfe einer Drehachse (D) drehbar am Ablaufgehäuse (20) abgestützt ist,
wobei insbesondere die Drehachse (D) aus einem Metall oder einer Metalllegierung, insbesondere Edelstahl, ausgebildet ist,
oder wobei die Drehachse (D) aus einem Metall oder einer Metalllegierung, insbesondere Leichtmetall, ausgebildet ist und eine Beschichtung aus Edelstahl aufweist.

10. Ablaufsicherungsvorrichtung (100) nach dem vorhergehenden Anspruch,
**dadurch gekennzeichnet,**
**dass** das Ablaufgehäuse (20) zwei Aufnahmen (D1, D2) für die Drehachse (D) aufweist, und/oder dass am Ablaufgehäuse (20) eine hülsenförmige Dichtung (40) vorgesehen ist, die die Ablauföffnung (21) umfangsseitig umschließt,
wobei insbesondere an der Dichtung (40) komplementäre Öffnungen (C1, C2) für die Aufnahmen (D1, D2) vorgesehen sind.

11. Ablaufsicherungsvorrichtung (100) nach dem vorhergehenden Anspruch,
**dadurch gekennzeichnet,**
**dass** die Dichtung (40) eine teleskopartige und/oder konusförmige Innenwand (41) aufweist, die sich in Richtung von unten nach oben bezüglich des Ablaufs (101) verjüngt.

12. Ablaufsicherungsvorrichtung (100) nach einem der vorhergehenden Ansprüche 10 oder 11,
**dadurch gekennzeichnet,**
**dass** am Ablaufgehäuse (20), insbesondere axial gesehen unterhalb der Aufnahmen (D1, D2) für die Drehachse (D), zwei, vorzugsweise becherförmige, Anschlagkörper (A2, A3) vorgesehen sind, um das Verschlusselement (10) in der Freigabeposition (II) gegen ein Überschlagen abzusichern.

13. Ablaufsicherungsvorrichtung (100) nach dem vorhergehenden Anspruch,
**dadurch gekennzeichnet,**
**dass** die Anschlagkörper (A2, A3) form- und/oder kraftschlüssig, insbesondere durch Schrauben (S), am Ablaufgehäuse (20) befestigt sind.

14. Ablaufsicherungsvorrichtung (100) nach einem der vorhergehenden Ansprüche,
**dadurch gekennzeichnet,**
**dass** ein Einbauring (30) zum Abstützen des Ablaufgehäuses (20) am Ablauf (101) vorgesehen ist,
wobei insbesondere das Ablaufgehäuse (20) form- und/oder kraftschlüssig am Einbauring (30) befestigt ist.

15. System (110) mit einer Ablaufsicherungsvorrichtung (100) nach einem der vorhergehenden Ansprüche und einem, vorzugsweise gabelförmigen, Werkzeug (102) zum Betätigen des Verschlusselementes (10) zwischen der Schließposition (I) und der Freigabeposition (II).

## Claims

1. Drainage safety device (100) for at least one drain (101), in particular a floor inlet, a yard drain or a street drain, comprising:
a closure element (10) for closing and opening the drain (101)
and a drain housing (20) for rotatably supporting the closure element (10) on the drain (101),
wherein the drain housing (20) has a complementary drain opening (21) for the drain (101),
and wherein the closure element (10) is rotatably movable between two positions (I, II):
- a closed position (I), in which the drain opening (21) is closed by the closure element (10), and
- a release position (II) in which the drain opening (21) is opened by the closure element (10),
**characterized in that**
the closure element (10) has a stop (A1) on a first surface (O1), which is aligned with the drain (101) in the closed position (I) of the closure element (10),
in order to secure the closure element (10) in the closed position (I) against overturning beyond the closed position (II) when the closure element (10) is transferred from the release position (II) to the closed position (I),
wherein the stop (A1) is made of a single material, monolithic and/or integral with the closure element (10),
and wherein the stop (A1) is designed as an angle.

2. Drainage safety device (100) according to claim 1,
**characterized in that**
the closure element (10) and the stop (A1) are made of a metal or a metal alloy, in particular stainless steel,
or that the closure element (10) and the stop (A1) are made of a metal or a metal alloy, in particular light metal, and have a stainless steel coating.

3. Drainage safety device (100) according to claim 1 or 2,
**characterized in that**
the closure element (10) and the stop (A1) are produced in a casting, preferably as a single casting, in particular in a common mold, preferably by a casting process,
and/or that, in the closed position (I) of the closure element (10), a first leg of the stop (A1) projects axially from the first surface (O1) of the closure element (10) in the direction of the drain (101) and a second leg of the stop (A1) extends radially outwards with respect to the closure element (10),
and/or that at least one reinforcing rib (14) is provided between the stop (A1) and the closure element (10) at the base of the stop (A1),
wherein, in particular, a reinforcing rib (14) is provided on both sides of the base of the stop (A1) for the closure element (10),
and/or that the at least one reinforcing rib (14) at the base of the stop (A1) extends along the entire width of the stop (A1),
and/or the at least one reinforcing rib (14) has a concave shape.

4. Drainage safety device (100) according to one of the preceding claims, **characterized in that**
the closure element (10) has an actuating lever (11) on a second surface (O2) which faces away from the drain (101) in the closed position (I) of the closure element (10),
in order to be able to transfer the closure element (10) from the outside with respect to the drain (101) with the aid of a preferably fork-shaped tool (102) between the closed position (I) and the release position (II),
wherein, in particular, the actuating lever (11) is made of a single material, monolithic and/or in one piece with the closure element (10) and the stop (A1),
and/or that the actuating lever (11) is inclined at an acute angle (α) to the second surface (O2) of the closure element (10),
whereby the angle (α) in particular is essentially 45°,
and/or that the actuating lever (11) has a higher, in particular at least twice as high, preferably twice to four times higher, material thickness than the closure element (10), and/or that the actuating lever (11) is supported on the closure element (10) substantially above an axis of rotation (D) of the closure element (10).

5. Drainage safety device (100) according to the preceding claim,
**characterized in that**
at least one support rib (12) is provided between the actuating lever (11) and the closure element (10), in particular at an acute angle (α) between the actuating lever (11) and the closure element (10),
wherein, in particular, the at least one support rib (12) is of a uniform material, monolithic and/or in one piece with the closure element (10) and the actuating lever (11),
and/or that the at least one support rib (12) is arranged along the entire width of the actuating lever (11),
and/or the at least one support rib (12) has a concave shape.

6. Drainage safety device (100) according to any of the preceding claims 4 or 5, **characterized in that**
at least one stabilizing rib (13) is provided between the actuating lever (11) and the closure element (10), in particular at an obtuse angle (β) between the actuating lever (11) and the closure element (10),
wherein, in particular, the at least one stabilizing rib (13) is of a uniform material, monolithic and/or in one piece with the closure element (10) and the actuating lever (11), and/or that the at least one stabilizing rib (13) is arranged along the entire width of the actuating lever (11),
and/or the at least one stabilizing rib (13) has a concave shape.

7. Drainage safety device (100) according to one of the preceding claims,
**characterized in that**
the closure element (10) has two pivot bearings (L1, L2) on the first surface (O1) in order to rotatably support the closure element (10) on the drain housing (20), wherein, in particular, the pivot bearing (L1, L2) is made of a single material, monolithic and/or in one piece with the closure element (10) and the stop (A1),
and/or **in that** the closure element (10) has two bearing bushes (B1, B2), in particular in the form of collar bushes, on the pivot bearings (L1, L2),
wherein in particular the bearing bushes (B1, B2) are designed for a plain bearing of an axis of rotation (D).

8. Drainage safety device (100) according to the preceding claim,
**characterized in that**
the bearing bushes (B1, B2) are made of a plastic, in particular of an inert and chemically resistant polymer with a low coefficient of friction,
and/or that the bearing bushes (B1, B2) are provided as separate components,
or that the bearing bushes (B1, B2) are applied to the pivot bearings (L1, L2) in the form of a coating,
or that the bearing bushes (B1, B2) are molded onto the pivot bearings (L1, L2), and/or that the closure element (10) has two bearing support ribs (15) on the pivot bearings (L1, L2).

9. Drainage safety device (100) according to one of the preceding claims, **characterized in that**
the closure element (10) is rotatably supported on the drain housing (20) by means of an axis of rotation (D),
wherein in particular the axis of rotation (D) is made of a metal or a metal alloy, in particular stainless steel,
or wherein the axis of rotation (D) is made of a metal or a metal alloy, in particular light metal, and has a stainless steel coating.

10. Drainage safety device (100) according to the preceding claim,
**characterized in that**
the drain housing (20) has two receptacles (D1, D2) for the axis of rotation (D), and/or that a sleeve-shaped seal (40) is provided on the drain housing (20), which surrounds the drain opening (21) on the periphery,
wherein complementary openings (C1, C2) for the receptacles (D1, D2) are provided in particular on the seal (40).

11. Drainage safety device (100) according to the preceding claim,
**characterized in that**
the seal (40) has a telescopic and/or conical inner wall (41) which tapers in the direction from bottom to top with respect to the drain (101).

12. Drainage safety device (100) according to any of the preceding claims 10 or 11, **characterized in that**
two, preferably cup-shaped, stop bodies (A2, A3) are provided on the drain housing (20), in particular axially below the receptacles (D1, D2) for the axis of rotation (D), in order to secure the closure element (10) against overturning in the release position (II).

13. Drainage safety device (100) according to the preceding claim,
**characterized in that**
the stop bodies (A2, A3) are positively and/or non-positively fastened, in particular by screws (S), to the drain housing (20).

14. Drainage safety device (100) according to one of the preceding claims,
**characterized in that**
an installation ring (30) is provided to support the drain housing (20) on the drain (101), wherein, in particular, the drain housing (20) is positively and/or non-positively attached to the installation ring (30).

15. System (110) with a drainage safety device (100) according to one of the preceding claims and a, preferably fork-shaped, tool (102) for actuating the closure element (10) between the closed position (I) and the release position (II).

## Revendications

1. Dispositif de sécurité d'évacuation (100) pour au moins un évacuation (101), en particulier un évacuation au sol, un évacuation de cour ou un évacuation de rue, présentant :
un élément de fermeture (10) pour la fermeture et l'ouverture de l'évacuation (101) et un boîtier d'évacuation (20) pour supporter de manière rotative l'élément de fermeture (10) sur l'évacuation (101),
dans lequel le boîtier d'évacuation (20) présente une ouverture d'évacuation complémentaire (21) pour l'évacuation (101),
et dans lequel l'élément de fermeture (10) est mobile en rotation entre deux positions (I, II) :
- une position de fermeture (I), dans laquelle l'ouverture d'évacuation (21) est fermée par l'élément de fermeture (10), et
- une position de libération (II) dans laquelle l'ouverture d'évacuation (21) est ouverte par l'élément de fermeture (10),
**caractérisé en ce que**
l'élément de fermeture (10) présente une butée (A1) sur une première surface (O1) qui est orientée vers l'évacuation (101) dans la position de fermeture (I) de l'élément de fermeture (10),
pour protéger l'élément de fermeture (10) dans la position de fermeture (I) contre un retournement au-delà de la position de fermeture (II) lors du transfert de l'élément de fermeture (10) de la position de libération (II) dans la position de fermeture (I),
la butée (A1) étant réalisée en une seule matière, de manière monolithique et/ou en une seule pièce avec l'élément de fermeture (10),
et dans lequel la butée (A1) est réalisée sous la forme d'une équerre.

2. Dispositif de sécurité d'évacuation (100) selon la revendication 1,
**caractérisé en ce que**
l'élément de fermeture (10) et la butée (A1) sont réalisés en un métal ou en un alliage métallique, en particulier en acier inoxydable,
ou **en ce que** l'élément de fermeture (10) et la butée (A1) sont réalisés en un métal ou en un alliage métallique, en particulier en métal léger, et présentent un revêtement en acier inoxydable.

3. Dispositif de sécurité d'évacuation (100) selon la revendication 1 ou 2,
**caractérisé en ce que**
l'élément de fermeture (10) et la butée (A1) sont fabriqués en une coulée, de préférence sous forme d'une pièce coulée, en particulier dans un outil de moulage commun, de préférence par un procédé de coulée,
et/ou **en ce que**, dans la position de fermeture (I) de l'élément de fermeture (10), une première branche de la butée (A1) fait saillie axialement de la première surface (O1) de l'élément de fermeture (10) en direction de l'évacuation (101) et une deuxième branche de la butée (A1) s'étend radialement vers l'extérieur par rapport à l'élément de fermeture (10),
et/ou **en ce qu'**au moins une nervure de renforcement (14) est prévue entre la butée (A1) et l'élément de fermeture (10) à la base de la butée (A1),
une nervure de renforcement (14) vers l'élément de fermeture (10) étant prévue en particulier des deux côtés au pied de la butée (A1),
et/ou **en ce que** la au moins une nervure de renforcement (14) s'étend à la base de la butée (A1) sur toute la largeur de la butée (A1),
et/ou ladite au moins une nervure de renforcement (14) présente une forme concave.

4. Dispositif de sécurité d'évacuation (100) selon l'une quelconque des revendications précédentes,
**caractérisé en ce que**
l'élément de fermeture (10) présente un levier d'actionnement (11) sur une deuxième surface (O2) qui est opposée à l'évacuation (101) dans la position de fermeture (I) de l'élément de fermeture (10),
pour pouvoir transférer l'élément de fermeture (10) de l'extérieur par rapport à l'évacuation (101) à l'aide d'un outil (102), de préférence en forme de fourche, entre la position de fermeture (I) et la position de libération (II),
dans lequel, en particulier, le levier d'actionnement (11) est réalisé en une seule matière, de manière monolithique et/ou en une seule pièce avec l'élément de fermeture (10) et la butée (A1),
et/ou **en ce que** le levier d'actionnement (11) est incliné selon un angle aigu (α) par rapport à la deuxième surface (O2) de l'élément de fermeture (10), où, en particulier, l'angle (α) est sensiblement de 45°,
et/ou **en ce que** le levier d'actionnement (11) présente une épaisseur de matériau plus élevée, en particulier au moins deux fois plus élevée, de préférence deux à quatre fois plus élevée, que l'élément de fermeture (10),
et/ou **en ce que** le levier d'actionnement (11) s'appuie sur l'élément de fermeture (10) essentiellement au-dessus d'un axe de rotation (D) de l'élément de fermeture (10).

5. Dispositif de sécurité d'évacuation (100) selon la revendication précédente,
**caractérisé en ce qu'**
au moins une nervure d'appui (12) est prévue entre le levier d'actionnement (11) et l'élément de fermeture (10), en particulier à un angle aigu (α) entre le levier d'actionnement (11) et l'élément de fermeture (10),
où en particulier le au moins une nervure d'appui (12) est réalisée en une seule matière, de manière monolithique et/ou en une seule pièce avec l'élément de fermeture (10) et le levier d'actionnement (11),
et/ou **en ce que** la au moins une nervure d'appui (12) est disposée le long de toute la largeur du levier d'actionnement (11),
et/ou ladite au moins une nervure d'appui (12) présente une forme concave.

6. Dispositif de sécurité d'évacuation (100) selon l'une des revendications 4 ou 5 précédentes,
**caractérisé en ce qu'**
au moins une nervure de stabilisation (13) est prévue entre le levier d'actionnement (11) et l'élément de fermeture (10), en particulier à un angle obtus (β) entre le levier d'actionnement (11) et l'élément de fermeture (10),
où en particulier le au moins une nervure de stabilisation (13) est réalisée en une seule matière, de manière monolithique et/ou en une seule pièce avec l'élément de fermeture (10) et le levier d'actionnement (11),
et/ou **en ce que** la au moins une nervure de stabilisation (13) est disposée le long de toute la largeur du levier d'actionnement (11),
et/ou la au moins une nervure de stabilisation (13) présente une forme concave.

7. Dispositif de sécurité d'évacuation (100) selon l'une quelconque des revendications précédentes,
**caractérisé en ce que**
l'élément de fermeture (10) présente sur la première surface (O1) deux paliers de rotation (L1, L2) pour soutenir l'élément d'e fermeture (10) de manière rotative sur le boîtier d'évacuation (20),
où en particulier les paliers de rotation (L1, L2) sont réalisés en une seule matière, de manière monolithique et/ou en une seule pièce avec l'élément de fermeture (10) et la butée (A1),
et/ou **en ce que** l'élément de fermeture (10) présente sur les paliers de rotation (L1, L2) deux coussinets (B1, B2), en particulier sous la forme de douilles à collerette,
les coussinets (B1, B2) étant notamment conçus pour un palier lisse d'un axe de rotation (D).

8. Dispositif de sécurité d'évacuation (100) selon la revendication précédente,
**caractérisé en ce que**
les coussinets (B1, B2) sont formés d'une matière plastique, en particulier d'un polymère inerte et chimiquement résistant ayant un faible coefficient de frottement,
et/ou **en ce que** les coussinets (B1, B2) sont prévus en tant que composants séparés,
ou **en ce que** les coussinets (B1, B2) sont appliqués sous la forme d'un revêtement sur les paliers de rotation (L1, L2),
ou **en ce que** les coussinets (B1, B2) sont moulés par injection sur les paliers de rotation (L1, L2),
et/ou **en ce que** l'élément de fermeture (10) présente deux nervures d'appui de palier (15) sur les paliers de rotation (L1, L2).

9. Dispositif de sécurité d'évacuation (100) selon l'une quelconque des revendications précédentes,
**caractérisé en ce que**
l'élément de fermeture (10) est supporté de manière rotative sur le boîtier d'évacuation (20) à l'aide d'un axe de rotation (D),
dans lequel, en particulier, l'axe de rotation (D) est réalisé en un métal ou un alliage de métaux, en particulier en acier inoxydable,
ou dans lequel l'axe de rotation (D) est réalisé en un métal ou en un alliage métallique, en particulier en métal léger, et présente un revêtement en acier inoxydable.

10. Dispositif de sécurité d'évacuation (100) selon la revendication précédente,
**caractérisé en ce que**
le boîtier d'évacuation (20) présente deux logements (D1, D2) pour l'axe de rotation (D), et/ou **en ce qu'**il est prévu sur le boîtier d'évacuation (20) un joint d'étanchéité (40) en forme de douille qui entoure l'ouverture d'évacuation (21) sur sa périphérie,
des ouvertures complémentaires (C1, C2) pour les logements (D1, D2) étant notamment prévues sur le joint (40).

11. Dispositif de sécurité d'évacuation (100) selon la revendication précédente,
**caractérisé en ce que**
le joint (40) présente une paroi intérieure (41) télescopique et/ou conique qui se rétrécit en direction du bas vers le haut par rapport à l'évacuation (101).

12. Dispositif de sécurité d'évacuation (100) selon l'une des revendications 10 ou 11 précédentes,
**caractérisé en ce que**
deux corps de butée (A2, A3), de préférence en forme de godet, sont prévus sur le boîtier d'évacuation (20), en particulier, vu axialement, en dessous des logements (D1, D2) pour l'axe de rotation (D), afin de protéger l'élément de fermeture (10) dans la position de libération (II) contre un retournement.

13. Dispositif de sécurité d'évacuation (100) selon la revendication précédente,
**caractérisé en ce que**
les corps de butée (A2, A3) sont fixés par complémentarité de forme et/ou par force, en particulier par des vis (S), au boîtier d'évacuation (20).

14. Dispositif de sécurité d'évacuation (100) selon l'une quelconque des revendications précédentes,
**caractérisé en ce qu'**
il est prévu une bague de montage (30) pour soutenir le boîtier d'évacuation (20) sur l'évacuation (101),
le boîtier d'évacuation (20) étant notamment fixé par complémentarité de forme et/ou par force à l'anneau de montage (30).

15. Système (110) comprenant un dispositif de sécurité d'évacuation (100) selon l'une des revendications précédentes et un outil (102), de préférence en forme de fourche, pour actionner l'élément de fermeture (10) entre la position de fermeture (I) et la position de libération (II).
